# FASCICULE DE BREVET EUROPEEN

(11) **EP 0 179 729 B1**
(45) Date de publication et mention de la délivrance du brevet: **19.07.1989**
(21) Numéro de dépôt: 85440061.1
(22) Date de dépôt: 21.10.1985
(51) Int. Cl.: B65F 1/06

(54) **Dispositif pour le rechargement automatique de sachets dans des récipients**
Vorrichtung zur automatischen Abgabe von Beuteln in einem Behälter
Means for automatically refilling bags in a container

(30) Priorité: 22.10.1984 FR 8416234; 15.03.1985 FR 8504004
(43) Date de publication de la demande: 30.04.1986
(73) Titulaire: Kuhn, Francis, F-68420 Herrlisheim près Colmar (FR)
(72) Inventeur: Kuhn, Francis, F-68420 Herrlisheim près Colmar (FR)
(74) Mandataire: Nuss, Pierre

(56) Documents cités:
- WO-A-81/03479
- AU-B- 537 280
- CH-A- 601 078
- DE-A- 2 424 633
- FR-A- 1 570 133
- FR-A- 2 124 445
- US-A- 3 451 453
- US-A- 3 800 503
- US-A- 4 319 694

## Description

La présente invention concerne le domaine des équipements ménagers ou de bureaux, en particulier des poubelles de cuisines ou de salles de bains et des paniers à papier, et a pour objet un dispositif pour le rechargement automatique de sachets dans des récipients.

Actuellement, les poubelles, paniers à papier, et autres récipients de ce type à usage domestique ou de bureaux, sont généralement équipés de sachets amovibles en matière synthétique de dimensions appropriées aux dimensions desdits récipients. Ces sachets amovibles sont destinés à être fermés par un lien après leur remplissage et à être déposés dans des poubelles ou conteneurs à vidange périodique.

Ces poubelles et paniers connus présentent, cependant, l'inconvénient de nécessiter, à chaque retrait d'un sachet rempli, le remplacement de ce dernier par un sachet généralement conditionné de manière arrachable sur un rouleau disposé dans une réserve. Ainsi, ledit sachet est arraché du rouleau à un endroit donné et est placé dans son récipient éventuellement à un autre endroit, de sorte qu'un remplacement d'un sachet plein nécessite plusieurs opérations et déplacements. En outre, un changement de sachet par une personne non avertie des endroits de rangement usuels de la réserve de sachets peut s'avérer impossible à effectuer.

On connaît par US-A-4 319 694 un récipient du type poubelle de cuisine muni dans son fond d'un réceptacle de réception de sacs poubelle enroulés sur une bobine. Ce réceptacle présente, cependant, l'inconvénient d'être de constitution complexe et de nécessiter pour l'insertion de la bobine de sacs poubelle un couvercle amovible, aucune ouverture latérale n'étant prévue à cet effet dans ledit réceptacle.

En outre, US-A-3 451 453 décrit une cassette de rechargement de sacs poubelle pouvant être disposée dans le fond d'une poubelle de cuisine, ou analogue, et présentant un logement spécifique de la bobine, ainsi que des pattes d'appui latérales. Une telle cassette n'est pas adaptable en fonction des formes et dimensions du récipient à équiper, ces pattes d'appui n'étant pas déformables et, elles présentent, en outre, une structure relativement complexe de réception de la bobine de sacs poubelle.

Par ailleurs, DE-A-2 424 633 décrit une réserve de sacs poubelle sous forme d'une cassette à insérer dans le fond d'un récipient. Cette cassette est réalisée sur mesure en fonction des récipients dans lesquels elle est utilisée et n'est pas adaptable, notamment par déformation ou par enlèvement de matière sur ses bords, à tous types de récipients.

Enfin, on connaît également par CH-A-601 078 un conteneur à déchets muni d'un double fond en deux parties symétriques séparées par un intervalle et qui forment entre elles une fente longitudinale. Les deux parties formant ce double fond sont maintenues individuellement et sont réalisées sur mesure pour s'adapter à un réceptacle donné. Un tel double fond n'est pas adaptable à des récipients de types différents, en particulier de formes différentes.

La présente invention a pour but de pallier ces inconvénients.

Elle a, en effet, pour objet un dispositif pour le rechargement automatique de sachets dans des récipients, constitué par un moyen de guidage et de distribution de sachets, sous forme d'une fente diamétrale, monté dans le fond du récipient, et par un moyen de réception d'une réserve de sachets coopérant avec ledit moyen de guidage et de distribution, caractérisé en ce que la fente diamétrale est ouverte aux extrémités et est constituée en une seule pièce avec le moyen de réception d'une réserve de sachets lors de la fabrication du récipient, ledit moyen de réception présentant une forme de cylindre pouvant être fermé à ses extrémités par des bouchons amovibles.

Conformément à une caractéristique de l'invention, le dispositif, constitué par un moyen de guidage et de distribution de sachets, et par un moyen de réception d'une réserve de sachets coopérant avec le moyen de guidage et de distribution et rapporté sur le fond d'un récipient existant de manière amovible, est caractérisé en ce qu'il est adaptable en forme et en dimension aux forme et dimension du fond du récipient.

L'invention sera mieux comprise grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en élévation latérale et en coupe d'un récipient équipé du dispositif conforme à l'invention ;
la figure 2 est une vue en plan suivant la figure 1 ;
les figures 3 et 4 représentent, en des vues analogues aux figures 1 et 2 une variante de réalisation de l'invention ;
la figure 5 est une vue en élévation latérale et en coupe d'un autre dispositif conforme à l'invention ;
la figure 6 est une vue cavalière suivant la figure 5 ;
la figure 7 est une vue cavalière d'un autre dispositif conforme à l'invention ;
la figure 8 est une vue en perspective d'une variante de réalisation de l'invention ;
la figure 9 est une vue en élévation latérale du dispositif suivant la figure 8, en deux demi-vues présentant chacune ledit dispositif dans un récipient de diamètre de fond différent ;
la figure 10 est une vue en plan suivant la figure 9;
la figure 11 est une vue analogue à la figure 9, d'une variante de réalisation du dispositif conforme à l'invention ;
la figure 12 est une vue en plan suivant la figure
la figure 13 est une demi-vue en élévation frontale et en coupe d'une autre variante de réalisation du dispositif conforme à l'invention ;
la figure 14 est une vue en élévation latérale et en coupe de la figure 13, et
la figure 15 est une vue partielle en plan suivant la figure 13.

Les figures 1 et 2 des dessins annexés représentent, à titre d'exemple, un dispositif pour le rechargement automatique de sachets dans des récipients, qui est essentiellement constitué par un moyen 1 de guidage et de distribution de sachets 2 monté dans le fond du récipient 3, et par un moyen 4 de réception d'une réserve 5 de sachets 2. Les moyens 1 et 4 coopèrent pour assurer de manière simple les fonctions précitées de guidage et de distribution des sachets 2 ainsi que de réception de la réserve 5.

Le moyen 1 est avantageusement ouvert aux extrémités et est constitué par une fente diamétrale d'un fond intermédiaire 6 du récipient 3 et le moyen 4 sous forme d'un logement s'étendant sous ladite fente.

Conformément à l'invention, la fente diamétrale formant le moyen 1 est avantageusement constituée en une seule pièce avec le moyen 4 lors de la fabrication du récipient 3, ledit moyen 4 présentant une forme de cylindre pouvant être fermé à ses extrémités par des bouchons amovibles 9. La fente est, en outre, avantageusement munie d'évasements 10 pour la préhension du premier sachet de la réserve 5.

Les bouchons amovibles permettent d'assurer l'étanchéité du récipient 3, ce qui peut être particulièrement intéressant dans le cas d'usage du récipient comme poubelle de cuisine, dans laquelle un percement éventuel du sachet 2 pourrait avoir pour conséquence un écoulement indésirable de liquide.

Selon une autre variante de réalisation de l'invention, et comme le montrent les figures 3 et 4, le moyen 1 est avantageusement constitué par une paire de cylindres 12 ou de barres rapportés dans le récipient 3 et fixés près de son fond au moyen d'éléments de blocage 13, la réserve 5 de sachets étant simplement disposée sous lesdits cylindres 12 ou barres sur le fond du récipient 3, qui forme le moyen 4 de réception.

Les figures 5 et 6 représentent une variante consommable de réalisation de l'invention, dans laquelle le moyen 4 est avantageusement constitué par une barquette en matière synthétique thermoformée ou injectée, ou autre matériau servant simultanément de conditionnement pour la vente à la réserve 5 de sachets. Le moyen 1 est constitué par une fente diamétrale d'un couvercle 16 en matière synthétique ou en carton, solidaire du moyen 4. La fente est avantageusement munie d'un ou de plusieurs évasements 10 pour la préhension du premier sachet de la réserve 5. Le fond du moyen 4 est muni de bossages ou autres éléments de forme servant d'emplacements de réception de pastilles adhésives du type « double face 17 pour sa fixation dans le fond du récipient 3.

La figure 7 représente également une variante consommable du dispositif conforme à l'invention. Dans ce mode de réalisation, un fond intermédiaire 6, sous forme de grille, mais pouvant être plein, est muni du moyen 1 sous forme d'une fente diamétrale. Quatre pattes périphériques 17', déformables, en forme de « U », et munies de picots 18 permettent le positionnement et le maintien du fond intermédiaire 6 par rapport au récipient 3, au-dessus de la réserve 5 de sachets. Des pieds supplémentaires 19 ou des nervures peuvent, si nécessaire, améliorer la rigidité du fond 6, et, dans ce cas, servir avantageusement de logement 4 avec le fond du récipient 3 de la réserve de sachets 5.

Conformément à une autre variante de réalisation de l'invention, et comme le montrent, à titre d'exemples, les figures 8 à 15 des dessins annexés, le dispositif pour le rechargement automatique de sachets dans des récipients, constitués par un moyen 1' de guidage et de distribution de sachets 2, et par un moyen 4' de réception d'une réserve 5 de sachets 2, qui coopère avec le moyen 1', est rapporté sur le fond d'un récipient existant 3' de manière amovible, et est caractérisé en ce qu'il peut être adapté en forme et en dimension à la forme et à la dimension du fond dudit récipient 3'.

Le dispositif selon l'invention peut être simplement posé sur le fond du récipient 3' son maintien étant assuré par son poids propre.

Conformément à une caractéristique de l'invention, le moyen 1' de guidage et de distribution de sachets et le moyen 4' de réception d'une réserve 5 sont solidaires entre eux et constitués par un élément 21 en deux parties guidées dans un corps de réception 20 avec possibilité de coulissement (figures 8 et 10). Ce mode de réalisation permet l'adaptation du dispositif à des récipients 3' de dimensions différentes, par simple déplacement de coulissement des parties de l'élément 21 dans le sens de leur écartement ou de leur rapprochement (figures 8 et 10).

Les parties de l'élément 21 sont réalisées, soit par extrusion et débitage, soit encore par injection. Dans ce dernier cas, l'extrémité des parties en saillie du corps 20 peut être fermée et protéger ainsi la réserve 5. Dans le cas d'une extrusion, les parties de l'élément 21 peuvent être pourvues de tronçons séparables suivant des amorces de cassure.

Le corps de réception 20 est avantageusement réalisé par extrusion et débitage à la longueur et comporte des logements longitudinaux 22, pouvant être remplis d'un lest 23 et obturés au moyen de bouchons 24 de forme correspondante, ou dans lesquels peuvent être introduites des barres de lestage 25, avantageusement télescopiques. L'utilisation de telles barres 25 permet l'adaptation du dispositif à la forme et à la dimension du fond du récipient 3'. En outre, un tel lestage permet une amélioration du maintien du dispositif dans le récipient 3'.

Selon une autre caractéristique de l'invention, le moyen 1' de guidage et de distribution de sachets et le moyen 4' de réception d'une réserve de sachets sont constitués directement par le corps de réception 20, qui est réalisé en deux parties reliées entre elles par des éléments intermédiaires amovibles 20' coopérant par liaison de forme, ou qui est réalisé par moulage avec prévision d'amorces de cassure (non représentées) pour leur adaptation aux dimensions du récipient 3'. Ce mode de réalisation du corps 20 permet, par enlèvement ou insertion d'un ou de plusieurs éléments intermédiaires 20', ou par cassure le long d'une amorce de cassure dans le cas d'une réalisation par moulage, d'adapter le corps 20 aux dimensions intérieures du récipient 3', le moyen 1' étant, de préférence, sous forme d'une fente ouverte aux extrémités.

Les figures 11 et 12 représentent une autre variante de réalisation de l'invention, dans laquelle le dispositif est constitué par un réceptacle 26 présentant au moins un logement longitudinal 27 ouvert aux extrémités formant le moyen 4' de réception d'une réserve 5 de sachets 2, ce logement étant fermé par deux couvercles 28, amovibles ou non, dont les bords adjacents forment le moyen 1' de guidage et de distribution, et des pattes 29 s'étendent radialement sur la périphérie du réceptacle 26, ces pattes 29 étant munies de repères ou d'amorces de rupture 29' permettant leur raccourcissement. Ainsi, le dispositif peut être adapté aux dimensions du fond du récipient 3' (figure 12).

Selon une autre caractéristique de l'invention, le réceptacle 26 est pourvu, de part et d'autre du logement 27, d'un compartiment 30 destiné à la réception d'un lest et fermé simultanément avec le logement 27 chacun par un couvercle 28 (figures 11 et 12).

Les figures 13 à 15 représentent une autre variante de réalisation de l'invention, dans laquelle les moyens 1' et 4' sont constitués directement par un corps unique 31 présentant une embase 32 de positionnement sur le fond d'un récipient 3, cette embase étant pourvue de pattes radiales 33 munies de repères ou d'amorces de rupture 34. Pour son maintien sur le fond du récipient 3', l'embase 32 est munie, soit de chambres latérales 35 (figure 14 à gauche) pouvant être remplies d'un lest et fermées chacune par un couvercle 36, soit, dans des logements latéraux 37, d'inserts sous forme de tiges métalliques 38 montées par encliquetage dans des pinces élastiques 39 solidaires de l'embase 32.

Selon une autre caractéristique de l'invention, les pattes radiales 29 ou 33 peuvent avantageusement être constituées en un matériau élastiquement déformable tel que du caoutchouc, du caoutchouc synthétique, ou autre. Un tel mode de réalisation permet une adaptation automatique du dispositif aux dimensions du fond d'un récipient 3' par simple déformation.

Conformément à une autre caractéristique de l'invention, le dispositif est fixé sur le fond du récipient 3', soit au moyen de ventouses solidaires de sa face inférieure, soit au moyen d'un dispositif de fixation annexe monté sur ledit fond du récipient 3' de manière démontable ou définitive et permettant le maintien de l'embase ou du corps du dispositif par coopération de forme.

Grâce à l'invention, il est possible d'équiper des récipients, en particulier des poubelles de cuisines ou de salles de bains, ou des paniers à papier d'un dispositif de rechargement automatique de sachets intégré aux récipients, ou rapporté dans ces derniers. Ainsi, les sachets, généralement conditionnés en rouleau, peuvent être extraits automatiquement après chaque retrait du sachet précédent rempli, la séparation entre les extrémités desdits sachets étant réalisée lors de ce retrait.

Bien entendu, l'invention n'est pas limitée aux modes de réalisation décrits et représentés aux dessins annexés.

## Revendications

1. Dispositif pour le rechargement automatique de sachets dans des récipients, constitué par un moyen (1) de guidage et de distribution de sachets (2) monté dans le fond du récipient (3) sous forme d'une fente diamétrale, et par un moyen (4) de réception d'une réserve (5) de sachets (2) coopérant avec ledit moyen de guidage et de distribution (1), caractérisé en ce que la fente diamétrale est ouverte aux extrémités et est constituée en une seule pièce avec le moyen (4) de réception d'une réserve (5) de sachets (2) lors de la fabrication du récipient (3), ledit moyen de réception (4) présentant une forme de cylindre pouvant être fermé à ses extrémités par des bouchons amovibles (9).

2. Dispositif pour le rechargement automatique de sachets dans des récipients, constitué par un moyen (1) de guidage et de distribution de sachets (2) monté dans le fond du récipient (3), et par un moyen (4) de réception d'une réserve (5) de sachets (2) coopérant avec ledit moyen de guidage et de distribution (1), caractérisé en ce que le moyen (1) de guidage et de distribution de sachets (2) est constitué par une paire de cylindres (12) ou de barres rapportés dans le récipient (3) et fixés près de son fond au moyen d'éléments de blocage (13), la réserve (5) de sachets (2) étant simplement disposée sous lesdits cylindres (12) ou barres sur le fond du récipient (3), qui forme le moyen (4) de réception de la réserve (5).

3. Dispositif pour le rechargement automatique de sachets dans des récipients, constitué par un moyen (1) de guidage et de distribution de sachets (2) monté dans le fond du récipient (3), et par un moyen (4) de réception d'une réserve (5) de sachets (2) coopérant avec ledit moyen de guidage et de distribution (1), le moyen (4) de réception d'une réserve (5) de sachets (2) étant constitué par une barquette en matière plastique thermoformée ou injectée, servant de conditionnement à la réserve (5) de sachets (2), le moyen (1) de guidage et de distribution de sachets (2) étant constitué par une fente diamétrale d'un couvercle (16) solidaire du moyen de réception (4), caractérisé en ce que cette fente est munie d'un ou de plusieurs évasements (10) pour la préhension du premier sachet de la réserve (5), et le fond du moyen de réception (4) étant muni de bossages ou autres éléments de forme servant d'emplacements de réception de pastilles adhésives du type « double face (17) pour sa fixation dans le fond du récipient (3).

4. Dispositif pour le rechargement automatique de sachets dans des récipients, constitué par un moyen (1) de guidage et de distribution de sachets destiné à être monté dans le fond d'un récipient, se présentant sous forme d'un fond intermédiaire (6) muni d'un moyen (1) de guidage et de distribution de sachets (2) sous forme d'une fente diamétrale, caractérisé en ce qu'il est pourvu de quatre pattes périphériques (17') déformables en forme de U et munies de picots (18) permettant le positionnement et le maintien du fond intermédiaire (6) dans le récipient et délimitant la réserve (5) de sachets (2) sous le fond intermédiaire (6), des pieds supplémentaires (19) ou des nervures pouvant améliorer la rigidité du fond (6).

5. Dispositif pour le rechargement automatique de sachets dans des récipients, constitué par un moyen (1') de guidage et de distribution de sachets et par un moyen (4') de réception d'une réserve de sachets coopérant avec le moyen de guidage et de distribution (1') et étant rapporté sur le fond d'un récipient existant (3') de manière amovible, caractérisé en ce qu'il est adaptable en forme et en dimension aux forme et dimension du fond du récipient (3').

6. Dispositif, suivant la revendication 5, caractérisé en ce que le moyen (1') de guidage et de distribution de sachets et le moyen (4') de réception d'une réserve de sachets sont solidarisés entre eux et constitués par un élément (21) en deux parties guidées dans un corps de réception (20) avec possibilité de coulissement.

7. Dispositif, suivant la revendication 6, caractérisé en ce que les parties de l'élément (21) sont réalisées, soit par extrusion et débitage, soit encore par injection avec prévision d'amorces de cassure.

8. Dispositif, suivant l'une quelconque des revendications 6 et 7, caractérisé en ce que le corps de réception (20) est avantageusement réalisé par extrusion et débitage à la longueur et comporte des logements longitudinaux (22), pouvant être remplis d'un lest (23) et obturés au moyen de bouchons (24) de forme correspondante, ou dans lesquels peuvent être introduites des barres de lestage (25), avantageusement télescopiques.

9. Dispositif, suivant l'une quelconque des revendications 5 à 8, caractérisé en ce que le moyen (1') de guidage et de distribution de sachets et le moyen (4') de réception d'une réserve de sachets sont constitués directement par le corps de réception (20), qui est réalisé en deux parties reliées entre elles par des éléments intermédiaires amovibles (20') coopérant par liaison de forme, ou qui est réalisé par moulage avec prévision d'amorces de cassure pour leur adaptation aux dimensions du récipient (3').

10. Dispositif, suivant la revendication 5, caractérisé en ce qu'il est constitué par un réceptacle (26) présentant au moins un logement longitudinal (27) ouvert aux extrémités formant le moyen (4') de réception d'une réserve (5) de sachets (2), ce logement étant fermé par deux couvercles (28) amovibles ou non, dont les bords adjacents forment le moyen (1') de guidage et de distribution, et en ce que des pattes (29) s'étendent radialement sur la périphérie du réceptacle (26), ces pattes (29) étant munies de repères ou d'amorces de rupture (29') permettant leur raccourcissement.

11. Dispositif, suivant la revendication 10, caractérisé en ce que le réceptacle (26) est pourvu, de part et d'autre du logement (27), d'un compartiment (30) destiné à la réception d'un lest et fermé simultanément avec le logement (27) chacun par un couvercle (28).

12. Dispositif, suivant la revendication 5, caractérisé en ce que les moyens (1') de guidage et de distribution et (4') de réception d'une réserve (5) de sachets (2) sont constitués directement par un corps unique (31) présentant une embase (32) de positionnement sur le fond d'un récipient (3), cette embase étant pourvue de pattes radiales (33) munies de repères ou d'amorces de rupture (34).

13. Dispositif, suivant la revendication 12, caractérisé en ce que l'embase (32) est munie, soit de chambres latérales (35) pouvant être remplies d'un lest et fermées chacune par un couvercle (36), soit, dans des logements latéraux (37), d'inserts sous forme de tiges métalliques (38) montées par encliquetage dans des pinces élastiques (39) solidaires de l'embase (32).

14. Dispositif, suivant l'une quelconque des revendications 10 et 12, caractérisé en ce que les pattes radiales (29 et 33) sont constituées en un matériau élastiquement déformable tel que du caoutchouc, du caoutchouc synthétique, ou autre.

15. Dispositif, suivant l'une quelconque des revendications 5 à 9, caractérisé en ce qu'il est fixé sur le fond du récipient (3'), soit au moyen de ventouses solidaires de sa face inférieure, soit au moyen d'un dispositif de fixation annexe monté sur ledit fond du récipient (3') de manière démontable ou définitive et permettant le maintien de l'embase ou du corps du dispositif par coopération de forme.

## Claims

1. A device for automatically refilling bags in containers, constituted by a means (1) for guiding and distributing bags (2), which is installed in the bottom of the container (3) in the form of a diametral slot, and by a means (4) for receiving a reserve (5) of bags (2) co-operating with said guiding and distributing means (1), characterised in that the diametral slot is open at the ends and is made in a single part with the means (4) for receiving a reserve (5) of bags (2) during manufacture of the container (3), said receiving means (4) having the shape of a cylinder which can be closed at its ends by removable stoppers (9).

2. A device for automatically refilling bags in containers, constituted by a means (1) for guiding and distributing bags' (2), which is installed in the bottom of the container (3), and by a means (4) for receiving a reserve (5) of bags (2) co-operating with said guiding and distributing means (1), characterised in that the means (1) for guiding and distributing bags (2) is constituted by a pair of cylinders (12) or bars which are inserted into the container (3) and fixed close to its bottom by means of locking elements (13), the reserve (5) of bags (2) being merely arranged, beneath said cylinders (12) or bars, on the bottom of the container (3) which forms the means (4) for receiving the reserve (5).

3. A device for automatically refilling bags in containers, constituted by a means (1) for guiding and distributing bags (2) which is installed in the bottom of the container (3) and by a means (4) for receiving a reserve (5) of bags (2) cooperating with said guiding and distributing means (1), the means (4) for receiving a reserve (5) of bags (2) being constituted by a trough made of hot formed or injection moulded plastics material serving as a packaging for the reserve (5) of bags (2), the means (1) for guiding and distributing bags (2) being constituted by a diametral slot in a cover (16) integral with the receiving means (4), characterised in that this slot is provided with one or more enlargements (10) for gripping the first bag of the reserve (5) and the bottom of the receiving means (4) being provided with bosses or other shaped elements acting as positions for receiving adhesive tabs of the double sided type (17) for fixing it in the bottom of the container (3).

4. A device for automatically refilling bags in containers, constituted by a means (1) for guiding and distributing bags which is intended to be installed in the bottom of a container and has the form of an intermediate base (6) provided with a means (1) for guiding and distributing bags (2) in the form of a diametral slot, characterised in that it is provided with four peripheral feet (17') which can be formed into a U-shape and are provided with points (18) allowing the intermediate base (6) to be positioned and held in the container and defining the reserve (5) of bags (2) beneath the intermediate base (6), additional feet (19) or ribs being capable of improving the rigidity of the base (6).

5. A device for automatically refilling bags in containers, constituted by a means (1') for guiding and distributing bags and by a means (4') for receiving a reserve of bags which cooperates with the guiding and distributing means (1') and is removably attached to the bottom of an existing container (3'), characterised in that it can be adapted in shape and in size to the shape and size of the bottom of the container (3').

6. A device according to Claim 5, characterised in that the means (1') for guiding and distributing bags and the means (4') for receiving a reserve of bags are interconnected and are constituted by an element (21) in two parts which is guided into a receiving body (20) with the possibility of sliding.

7. A device according to Claim 6, characterised in that the parts of the element (21) are produced, either by extrusion and discharge or by injection moulding, with provision for rupture aids.

8. A device according to one of Claims 6 and 7, characterised in that the receiving body (20) is advantageously produced by extrusion and discharge by length and comprises longitudinal housings (22) which can be filled by ballast (23) and are blocked by means of stoppers (24) of corresponding shape, or in which ballasting bars (25) which are advantageously telescopic can be introduced.

9. A device according to any one of Claims 5 to 8, characterised in that the means (1') for guiding and distributing bags and the means (4') for receiving a reserve of bags are formed directly by the receiving body (20) which is produced in two parts interconnected by positively engaging, detachable, intermediate elements (20') or which is produced by moulding with provision of rupture aids for adaptation thereof to the dimensions of the container (3').

10. A device according to Claim 5, characterised in that it is constituted by a receptacle (26) having at least one longitudinal housing (27) which is open at its ends forming the means (4') for receiving a reserve (5) of bags (2), this housing being closed by two lids (28) which may or may not be detachable, the adjacent edges of which form the guiding and distributing means (1') and in that feet (29) extend radially round the periphery of the receptacle (26), these feet (29) being provided with labels or rupture aids (29') which allow them to be shortened.

11. A device according to Claim 10, characterised in that the receptacle (26) is provided, on either side of the housing (27), with a compartment (30) which is intended to receive ballast and is closed simultaneously with the housing (27) by a respective lid (28).

12. A device according to Claim 5, characterised in that the guiding and distributing means (1') and the means (4') for receiving a reserve (5) of bags (2) are constituted directly by a single body (31) having a seating (32) for positioning it on the bottom of a container (3), this seating being provided with radial feet (33) provided with markings or rupture aids (34).

13. A device according to Claim 12, characterised in that the seating (32) is provided either with lateral chambers (35) which can be filled with ballast and can each be closed by a cover (36) or, in lateral housings (37), with inserts in the form of metallic rods (38) which are clipped into flexible clips (39) integral with the seating (32).

14. A device according to any one of Claims 10 and 12, characterised in that the radial feet (29 and 33) are formed from an elastically deformable material such as rubber, synthetic rubber or other material.

15. A device according to any one of Claims 5 to 9, characterised in that it is fixed on said bottom of the container (3') either by means of suction cups integral with its lower face or by means of an attached fixing device removably or definitively mounted on the bottom of the container (3') and allowing the seating or the body of the device to be held by positive co-operation.

## Patentansprüche

1. Vorrichtung zur automatischen Abgabe von Beuteln in einem Behälter, bestehend aus einem im Boden des Behälters (3) in Form eines diametralen Schlitzes montierten Mittel (1) zur Führung und Abgabe von Beuteln (2), und aus einem mit dem Führungs- und Abgabemittel (1) zusammenwirkenden Mittel (4) zur Aufnahme eines Vorrats (5) an Beuteln (2), dadurch gekennzeichnet, daß der diametrale Schlitz an den Enden offen ist und mit dem Mittel (4) zur Aufnahme eines Vorrats (5) an Beuteln (2) bei der Herstellung des Behälters (3) aus einem einzigen Stück gebildet wird, wobei das Aufnahmemittel (4) eine Zylinderform aufweist, die an ihren Enden durch abnehmbare Stopfen (9) verschlossen werden kann.

2. Vorrichtung zur automatischen Abgabe von Beuteln in einem Behälter, bestehend aus einem im Boden des Behälters (3) montierten Mittel (1) zur Führung und Abgabe von Beuteln (2), und aus einem mit dem Führungs- und Abgabemittel (1) zusammenwirkenden Mittel (4) zur Aufnahme eines Vorrats (5) an Beuteln (2), dadurch gekennzeichnet, daß das Mittel (1) zur Führung und Abgabe von Beuteln (2) aus einem Paar Zylinder (12) oder Stäben besteht, die in den Behälter (3) eingesetzt und in der Nähe des Bodens mit Hilfe von Sperrelementen (13) befestigt werden, wobei der Vorrat (5) an Beuteln (2) einfach unter den Zylindern (12) oder Stäben auf dem Boden des Behälters (3), der das Mittel (4) zur Aufnahme des Vorrats (5) bildet, angeordnet ist.

3. Vorrichtung zur automatischen Abgabe von Beuteln in einem Behälter, bestehend aus einem im Boden des Behälters (3) montierten Mittel (1) zur Führung und Abgabe von Beuteln (2), und aus einem mit dem Führungs- und Abgabemittel (1) zusammenwirkenden Mittel (4) zur Aufnahme eines Vorrats (5) an Beuteln (2), wobei das Mittel (4) zur Aufnahme eines Vorrats (5) an Beuteln (2) aus einem kahnförmigen Behälter aus thermogeformtem oder gespritztem Plastikmaterial besteht, der für den Vorrat (5) an Beuteln (2) als Verpackung dient, wobei das Mittel (1) zur Führung und Abgabe von Beuteln (2) aus einem diametralen Schlitz eines mit dem Aufnahmemittel (4) fest verbundenen Deckels (16) besteht, dadurch gekennzeichnet, daß dieser Schlitz mit einem oder mehreren Ausbauchungen (10) für das Ergreifen des ersten Beutels des Vorrats (5), und der Boden des Aufnahmemittels (4) mit Vorsprüngen oder anderen Formelementen versehen ist, die zum Anbringen von Klebeplättchen vom « zweiseitig klebenden » Typ (17) zum Zweck seiner Befestigung am Boden des Behälters (3) dienen.

4. Vorrichtung zur automatischen Abgabe von Beuteln in einem Behälter, bestehend aus einem Mittel (1) zur Führung und Abgabe von Beuteln, das dazu dient, im Boden eines Behälters montiert zu werden, und sich als Zwischenboden (6) darstellt, der mit einem Mittel (1) zur Führung und Abgabe von Beuteln (2) in Form eines diametralen Schlitzes versehen ist, dadurch gekennzeichnet, daß er mit vier in U-Form verformbaren und mit Spitzen (18) versehenen, peripherischen Haltern (17') ausgestattet ist, welche das Positionieren und die Halterung des Zwischenbodens (6) in dem Behälter ermöglichen und den Vorrat (5) an Beuteln (2) unter dem Zwischenboden (6) begrenzen, wobei zusätzliche Füße (19) oder Rippen die Steifheit des Bodens (6) verbessern können.

5. Vorrichtung zur automatischen Abgabe von Beuteln in einem Behälter, bestehend aus einem Mittel (1') zur Führung und Abgabe von Beuteln und aus einem mit dem Führungs- und Abgabemittel (1') zusammenwirkenden Mittel (4') zur Aufnahme eines Vorrats an Beuteln und auf den Boden eines vorhandenen Behälters (3') abnehmbar aufgesetzt, dadurch gekennzeichnet, daß sie nach Form und Größe dem Boden des Behälters (3') angepaßt werden kann.

6. Vorrichtung nach Anspruch 5, dadurch gekennzeichnet, daß das Mittel (1') zur Führung und Abgabe von Beuteln und das Mittel (4') zur Aufnahme eines Beutelvorrats miteinander fest verbunden sind und aus einem in einem Aufnahmekörper (20) mit Gleitmöglichkeit geführten, zweiteiligen Element (21) besteht.

7. Vorrichtung nach Anspruch 6, dadurch gekennzeichnet, daß die Teile des Elements (21) entweder durch Strangpressen und Zuschnitt oder auch durch Spritzguß unter Vorsehen von Anrissen hergestellt werden.

8. Vorrichtung nach einem der Ansprüche 6 und 7, dadurch gekennzeichnet, daß der Aufnahmekörper (20) vorteilhaft durch Strangpressen und Zuschnitt auf die Länge hergestellt wird und Längsaufnahmen (22) aufweist, die mit einem Ballast (23) gefüllt und mittels Stopfen (24) entsprechender Form verschlossen werden können, oder in welche vorteilhaft teleskopartige Ballaststäbe (25) eingeführt werden können.

9. Vorrichtung nach einem der Ansprüche 5 und 8, dadurch gekennzeichnet, daß das Mittel (1') zur Führung und Abgabe von Beuteln und das Mittel (4') zur Aufnahme eines Beutelvorrats direkt aus dem Aufnahmekörper (20) besteht, der aus zwei miteinander durch abnehmbare Zwischenelemente (20') verbundenen Teilen, die durch formschlüssige Verbindung zusammenwirken, oder durch Guß unter Vorsehen von Anrissen hergestellt wird, um ihn den Maßen des Behälters (3') anzupassen.

10. Vorrichtung nach Anspruch 5, dadurch gekennzeichnet, daß sie aus einer Wanne (26) besteht, die mindestens eine an den Enden offene Längsaufnahme (27) aufweist, welche das Mittel (4') zur Aufnahme eines Vorrats (5) an Beuteln (2) bildet, wobei diese Aufnahme durch zwei abnehmbare oder nicht abnehmbare Deckel (28) verschlossen werden kann, deren angrenzende Ränder das Mittel (1') zur Führung und Abgabe bilden, und die Halter (29) sich radial über den Umfang der Wanne (26) erstrecken, wobei diese Halter (29) mit Markierungen oder Anrissen (29') versehen sind, die ein Kürzen ermöglichen.

11. Vorrichtung nach Anspruch 10, dadurch gekennzeichnet, daß die Wanne (26), zu beiden Seiten der Aufnahme (27), mit einem Fach (30) versehen ist, das zur Aufnahme eines Ballastes dient und gleichzeitig mit der Aufnahme (27) mit je einem Deckel (28) verschlossen wird.

12. Vorrichtung nach Anspruch 5, dadurch gekennzeichnet, daß die Mittel (1') zur Führung und Abgabe und (4') zur Aufnahme eines Vorrats (5) an Beuteln (2) direkt aus einem einzigen Körper (31) bestehen, der eine Fußplatte (32) zur Positionierung auf dem Boden eines Behälters (3) aufweist, wobei diese Fußplatte mit radialen, mit Markierungen oder Anrissen (34) ausgestatteten Haltern (33) versehen ist.

13. Vorrichtung nach Anspruch 12, dadurch gekennzeichnet, daß die Fußplatte (32) entweder mit seitlichen Kammern (35), die mit einem Ballaststoff gefüllt und je mit einem Deckel (36) verschlossen werden können oder, in seitlichen Aufnahmen (37), mit durch Einklinken in mit der Fußplatte (32) fest verbundenen, elastischen Klemmen (39) befestigten Einsätzen in Form von Metallstäben (38) versehen ist.

14. Vorrichtung nach einem der Ansprüche 10 und 12, dadurch gekennzeichnet, daß die radialen Halter (29 und 33) aus einem elastisch verformbaren Material wie Gummi, Synthesegummi, oder ähnlichem, bestehen.

15. Vorrichtung nach einem der Ansprüche 5 bis 9, dadurch gekennzeichnet, daß sie am Boden des Behälters (3') entweder mittels mit ihrer Innenseite fest verbundenen Saugnäpfen oder mit Hilfe einer angebauten Befestigungsvorrichtung befestigt ist, die an dem Boden des Behälters (3') ausbaubar oder endgültig montiert ist und die Halterung der Fußplatte oder des Körpers der Vorrichtung durch formschlüssige Verbindung ermöglicht.
